# EUROPÄISCHE PATENTSCHRIFT

(11) **EP 1 442 210 B1**
(45) Veröffentlichungstag und Bekanntmachung des Hinweises auf die Patenterteilung: **05.08.2009**
(21) Anmeldenummer: 02767123.9
(22) Anmeldetag: 23.08.2002
(51) Int. Cl.: F02M 51/06

(54) **BRENNSTOFFEINSPRITZVENTIL**
FUEL INJECTION VALVE
SOUPAPE D'INJECTION DE CARBURANT

(30) Priorität: 31.10.2001 DE 10153630
(43) Veröffentlichungstag der Anmeldung: 04.08.2004
(73) Patentinhaber: ROBERT BOSCH GMBH, 70442 Stuttgart (DE)
(72) Erfinder: STIER, Hubert, 71665 Vaihingen/Enz (DE); OKRENT, Elmar, 71686 Remseck (DE); DöBLER, Ulrich, 71686 Remseck (DE)
(74) Vertreter: Körfer, Thomas
(86) Internationale Anmeldenummer: PCT/DE2002/003093
(87) Internationale Veröffentlichungsnummer: WO 2003/040545

(56) Entgegenhaltungen:
- EP-A- 0 869 278
- DE-A- 19 921 489
- DE-A- 19 928 204
- DE-A- 19 943 142

## Beschreibung

### Stand der Technik

Die Erfindung geht aus von einem Brennstoffeinspritzventil nach der Gattung des Hauptanspruchs, wie im nächstgelegenen Stand der Technik DE 19943142 A offenbart.

Beispielsweise ist aus der DE 195 34 445 C2 ein Brennstoffeinspritzventil bekannt, welches in einem Düsenkörper eine axial bewegliche Ventilnadel aufweist, welche durch einen piezoelektrischen Aktor betätigbar ist und durch eine Druckfeder in Schließstellung gehalten wird. Die Brennstoffzufuhr erfolgt von einer externen Quelle mit frei einstellbarem Druck. Die Ventilnadel weist eine Zentralbohrung auf. Der piezoelektrische Aktor umgibt die Ventilnadel konzentrisch und ist durch Dichtflächen gegen den Brennstoffdruck abgedichtet.

Nachteilig bei dem aus der DE 195 34 445 C2 bekannten Brennstoffeinspritzventil ist insbesondere, daß die Kapselung des piezoelektrischen Aktors, welcher gegen den aggressiven Brennstoff und gegen den Druck des Brennstoffs abgedichtet sein muß, aufwendig und kostenintensiv ist. Auch der Ausgleich thermischer Längenänderungen des Aktors und nachfolgende Fehlfunktionen des Brennstoffeinspritzventils ist nur schwer realisierbar.

### Vorteile der Erfindung

Das erfindungsgemäße Brennstoffeinspritzventil mit den Merkmalen des unabhängigen Hauptanspruchs hat demgegenüber den Vorteil, daß der piezoelektrische oder magnetostriktive Aktor in einem Aktorgehäuse und der Düsenkörper, in welchem das Aktorgehäuse angeordnet ist, gemeinsam durch ein Anschlußteil abschließbar sind, welches Durchmesserstufen aufweist, die mit dem Aktorgehäuse und dem Düsenkörper verbindbar sind.

Durch die in den Unteransprüchen aufgeführten Maßnahmen sind vorteilhafte Weiterbildungen und Verbesserungen des im Hauptanspruch angegebenen Brennstoffeinspritzventils möglich.

Vorteilhafterweise wird der piezoelektrische Aktor durch eine Schließfeder beaufschlagt, die zwischen einer Stirnplatte des Aktors und einer Schulter des Aktorgehäuses angeordnet ist.

### Zeichnung

Ein Ausführungsbeispiel der Erfindung ist in der Zeichnung vereinfacht dargestellt und in der nachfolgenden Beschreibung näher erläutert. Es zeigt:
- Fig. 1: einen schematischen Schnitt durch ein Ausführungsbeispiel eines erfindungsgemäß ausgestalteten Brennstoffeinspritzventils.

### Beschreibung des Ausführungsbeispiels

Ein in Fig. 1 dargestelltes Ausführungsbeispiel eines erfindungsgemäßen Brennstoffeinspritzventils 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 umfaßt einen piezoelektrischen Aktor 2, welcher in einem Aktorgehäuse 3 gekapselt ist. Das Aktorgehäuse 3 ist zulaufseitig durch ein Anschlußteil 4 abgeschlossen, welches beispielsweise kostengünstig durch Drehen herstellbar ist. Das Anschlußteil 4 weist einen Brennstoffzulauf 5 sowie einen nicht weiter dargestellten elektrischen Anschluß zur Betätigung des piezoelektrischen Aktors 2 auf.

Der piezoelektrische Aktor 2 stützt sich abströmseitig an einer Stirnplatte 6 ab, an deren anderer Seite eine Schließfeder 7 angeordnet ist. Die Schließfeder 7 stützt sich zwischen der Stirnplatte 6 und einer Schulter 8 des Aktorgehäuses 3 ab und beaufschlagt eine mit der Stirnplatte 6 in kraftschlüssiger Verbindung stehende Ventilnadel 9 mit einer Schließkraft, welche das Brennstoffeinspritzventil 1 im unbestromten Zustand des piezoelektrischen Aktors 2 geschlossen hält.

Die Ventilnadel 9 durchgreift die Schließfeder 7 sowie eine Ausnehmung 10 in der Schulter 8 des Aktorgehäuses 3. An einem abströmseitigen Ende der Ventilnadel 9 ist ein Ventilschließkörper 11 ausgebildet, welcher mit einer an einem Düsenkörper 12 ausgebildeten Ventilsitzfläche 13 einen Dichtsitz bildet. In dem Düsenkörper 12 ist das Aktorgehäuse 3 mit dem darin zulaufseitig eingesteckten Anschlußteil 4 angeordnet. Der Düsenkörper 12 wird auf das Anschlußteil 4 ebenfalls aufgesteckt.

Das Anschlußteil 4 weist dabei eine erste Durchmesserstufe 19 auf, auf welche das Aktorgehäuse 3 aufgesteckt wird, und eine zweite Durchmesserstufe 20, auf welche der Düsenkörper 12 aufgesteckt wird. Dadurch, daß der radiale Durchmesser der ersten Durchmesserstufe 19 kleiner ist als derjenige der zweiten Durchmesserstufe 20, ist zwischen dem Aktorgehäuse 3 und dem Düsenkörper 12 ein ringförmiger Zwischenraum 14 ausgebildet, durch welchen der über die Brennstoffzufuhr 5 zugeführte Brennstoff zum Dichtsitz geleitet wird. In dem Anschlußteil 4 ist zur Verbindung zwischen der Brennstoffzufuhr 5 und dem Zwischenraum 14 zumindest ein Brennstoffkanal 15 ausgebildet.

Die beschriebene Kapselung des piezoelektrischen Aktors 2 in dem Aktorgehäuse 3 und der gemeinsame Abschluß des Aktorgehäuses 3 und des Düsenkörpers 12 durch das Anschlußteil 4 ist insbesondere durch ihre einfache und kostengünstige Konstruktion gekennzeichnet. Die Abdichtung kann ohne zusätzliche Elastomerdichtungen erfolgen. Das Anschlußteil 4 ist in einfacher Weise durch Drehen herstellbar und kann neben der Brennstoffzufuhr 5 auch die elektrische Leitung zur Erregung des piezoelektrischen Aktors 2 aufnehmen, so daß Bohrungen im Gehäuse entfallen können. Auch die beim Betrieb des piezoelektrischen Aktors 2 entstehende Abwärme kann durch den am Aktorgehäuse 3 vorbeiströmenden Brennstoff abgeführt werden und beispielsweise zur Vorheizung des Brennstoffs genutzt werden.

Zur Einstellung der Federkraft der Schließfeder 7 wird das Aktorgehäuse 3 so weit auf das Anschlußteil 4 aufgeschoben, bis die erforderliche Federkraft erreicht ist. Dabei stellt sich ein Einstellspalt 16 ein. Anschließend wird das Aktorgehäuse 3 beispielsweise mittels einer Schweißnaht 17 mit dem Anschlußteil 4 verbunden. Auch der Düsenkörper 12 ist mit dem Anschlußteil 4 beispielsweise ebenfalls über eine Schweißnaht 18 verbunden.

Wird der piezoelektrische Aktor 2 durch eine von außen zuführbare elektrische Spannung erregt, dehnt er sich entgegen der Federkraft der Schließfeder 7 in einer Abströmrichtung des Brennstoffs aus. Dadurch verschiebt sich die Stirnplatte 6 mit der in Wirkverbindung stehenden Ventilnadel 9 ebenfalls in Abströmrichtung. Der mit der Ventilnadel 9 in kraftschlüssiger Verbindung stehende Ventilschließkörper 11 hebt von der Ventilsitzfläche 13 ab, wodurch Brennstoff in den nicht weiter dargestellten Brennraum der Brennkraftmaschine abgespritzt wird.

Wird die den piezoelektrischen Aktor 2 erregende Spannung abgeschaltet, zieht dieser sich zusammen. Die Stirnplatte 6 wird entlastet und durch die Kraft der Schließfeder 7 entgegen der Abströmrichtung des Brennstoffs gedrückt. Die mit der Stirnplatte 6 in kraftschlüssiger Verbindung stehende Ventilnadel 9 bewegt sich ebenfalls entgegen der Abströmrichtung, so daß der Ventilschließkörper 11 auf der Ventilsitzfläche 13 aufsetzt und das Brennstoffeinspritzventil 1 geschlossen wird.

Die Erfindung ist nicht auf das dargestellte Ausführungsbeispiel beschränkt und z. B. auch für Brennstoffeinspritzventile 1 mit magnetostriktiven Aktoren oder für nach innen öffnende Brennstoffeinspritzventile 1 geeignet.

## Patentansprüche

1. Brennstoffeinspritzventil (1) zum direkten Einspritzen von Brennstoff in den Brennraum einer Brennkraftmaschine, mit einem piezoelektrischen oder magnetostriktiven Aktor (2), der in einem Aktorgehäuse (3) gekapselt ist, einer mit dem Aktor in Wirkverbindung stehenden Ventilnadel (9), an der ein Ventilschließkörper (11) ausgebildet ist, der mit einer Ventilsitzfläche (13) einen Dichtsitz bildet, und einem Düsenkörper (12),
wobei das Aktorgehäuse (3) in den Düsenkörper (12) eingeschoben ist
wobei das Aktorgehäuse (3) und der Düsenkörper (12) durch ein gemeinsames Anschlußteil (4) abgeschlossen sind,
wobei das Anschlußteil (4) eine erste Durchmesserstufe (19), die mit dem Aktorgehäuse (3) verbunden ist, und eine zweite Durchmesserstufe (20), die mit dem Düsenkörper (20) verbunden ist, aufweist,
wobei das Aktorgehäuse (3) auf die erste Durchmesserstufe (19) und der Düsenkörper (12) auf die zweite Durchmesserstufe (20) aufgesteckt sind und
wobei die zweite Durchmesserstufe (20) einen größeren Durchmesser aufweist als die erste Durchmesserstufe (19)
**dadurch gekennzeichnet,**
**daß** zwischen dem Düsenkörper (12) und dem Aktorgehäuse (3) ein ringförmiger Zwischenraum (14) ausgebildet ist, der der Zuleitung des Brennstoffs zu dem Dichtsitz dient,
und **daß** das Anschlußteil (4) eine Brennstoffzufuhr (5) und einen Brennstoffkanal (15) aufweist, wobei die Brennstoffzufuhr (5) über den Brennstoffkanal (15) mit dem Zwischenraum (14) verbunden ist.

2. Brennstoffeinspritzventil nach Anspruch 1,
**dadurch gekennzeichnet,**
**daß** sich der Aktor (2) zulaufseitig an dem Anschlußteil (4) abstützt.

3. Brennstoffeinspritzventil nach einem der Ansprüche 1. bis 2,
**dadurch gekennzeichnet,**
**daß** sich der Aktor (2) abströmseitig an einer Stirnplatte (6) abstützt.

4. Brennstoffeinspritzventil nach Anspruch 3,
**dadurch gekennzeichnet,**
**daß** die Stirnplatte (6) in kraftschlüssiger Verbindung mit der Ventilnadel (9) steht.

5. Brennstoffeinspritzventil nach Anspruch 3 oder 4,
**dadurch gekennzeichnet,**
**daß** zwischen der Stirnplatte (6) und einer Schulter (8) des Aktorgehäuses (3) eine Schließfeder (7) angeordnet ist.

6. Brennstoffeinspritzventil nach einem der Ansprüche 1 bis 5,
**dadurch gekennzeichnet,**
**daß** das Aktorgehäuse (3) mit dem Anschlußteil (4) über eine Schweißnaht (17) verbunden ist.

7. Brennstoffeinspritzventil nach einem der Ansprüche 1 bis 6,
**dadurch gekennzeichnet,**
**daß** der Düsenkörper (12) mit dem Anschlußteil (4) über eine Schweißnaht (18) verbunden ist.

## Claims

1. Fuel injection valve (1) for directly injecting fuel into the combustion chamber of an internal combustion engine, having a piezoelectric or magnetostrictive actuator (2) that is encapsulated in an actuator housing (3), having a valve needle (9) which is operatively connected to the actuator and on which is formed a valve closing body (11) that forms a sealing seat with a valve seat surface (13), and having a nozzle body (12),
with the actuator housing (3) being pushed into the nozzle body (12),
with the actuator housing (3) and the nozzle body (12) being closed off by means of a common connecting part (4),
with the connecting part (4) having a first diameter stage (19), which is connected to the actuator housing (3), and a second diameter stage (20), which is connected to the nozzle body (20),
with the actuator housing (3) being plugged onto the first diameter stage (19) and with the nozzle body (12) being plugged onto the second diameter stage (20), and
with the second diameter stage (20) having a greater diameter than the first diameter stage (19),
**characterized**
**in that** an annular intermediate space (14) is formed between the nozzle body (12) and the actuator housing (3), which intermediate space (14) serves to conduct the fuel to the sealing seat,
and **in that** the connecting part (4) has a fuel supply (5) and a fuel duct (15), with the fuel supply (5) being connected to the intermediate space (14) via the fuel duct (15).

2. Fuel injection valve according to Claim 1,
**characterized**
**in that** the actuator (2) is supported at the inlet side on the connecting part (4).

3. Fuel injection valve according to one of Claims 1 to 2,
**characterized**
**in that** the actuator (2) is supported at the outflow side on an end plate (6).

4. Fuel injection valve according to Claim 3,
**characterized**
**in that** the end plate (6) is connected in a non-positively-locking manner to the valve needle (9).

5. Fuel injection valve according to Claim 3 or 4,
**characterized**
**in that** a closing spring (7) is arranged between the end plate (6) and a shoulder (8) of the actuator housing (3).

6. Fuel injection valve according to one of Claims 1 to 5,
**characterized**
**in that** the actuator housing (3) is connected to the connecting part (4) by means of a weld seam (17).

7. Fuel injection valve according to one of Claims 1 to 6,
**characterized**
**in that** the nozzle body (12) is connected to the connecting part (4) by means of a weld seam (18).

## Revendications

1. Soupape d'injection de carburant (1) pour l'injection directe de carburant dans la chambre de combustion d'un moteur à combustion interne, comprenant un actionneur piézoélectrique ou magnétostrictif (2), qui est encapsulé dans un boîtier d'actionneur (3), une aiguille de soupape (9) en liaison fonctionnelle avec l'actionneur, sur laquelle est réalisé un corps de fermeture de soupape (11) qui forme avec une surface de siège de soupape (13) un ajustement étanche, et un corps de buse (12),
le boîtier d'actionneur (3) étant enfoncé dans le corps de buse (12),
le boîtier d'actionneur (3) et le corps de buse (12) étant terminés par une partie de raccordement commune (4),
la partie de raccordement (4) présentant un premier étage de diamètre (19) qui est connecté au boîtier d'actionneur (3), et un deuxième étage de diamètre (20) qui est connecté au corps de buse (20),
le boîtier d'actionneur (3) étant enfoncé sur le premier étage de diamètre (19) et le corps de buse (12) étant enfoncé sur le deuxième étage de diamètre (20) et
le deuxième étage de diamètre (20) présentant un plus grand diamètre que le premier étage de diamètre (19),
**caractérisée en ce**
**qu'**un espace intermédiaire annulaire (14) est réalisé entre le corps de buse (12) et le boîtier d'actionneur (3), lequel sert à amener du carburant à l'ajustement étanche,
et en ce que la partie de raccordement (4) présente une alimentation en carburant (5) et un canal de carburant (15), l'alimentation en carburant (5) étant connectée à l'espace intermédiaire (14) par le biais du canal de carburant (15).

2. Soupape d'injection de carburant selon la revendication 1, **caractérisée en ce que**
l'actionneur (2) s'appuie du côté de l'afflux contre la partie de raccordement (4).

3. Soupape d'injection de carburant selon l'une quelconque des revendications 1 et 2,
**caractérisée en ce que**
l'actionneur (2) s'appuie du côté de la sortie contre une plaque frontale (6).

4. Soupape d'injection de carburant selon la revendication 3,
**caractérisée en ce que**
la plaque frontale (6) est en liaison par engagement par force avec l'aiguille de soupape (9).

5. Soupape d'injection de carburant selon la revendication 3 ou 4,
**caractérisée en ce que**
l'on dispose un ressort de fermeture (7) entre la plaque frontale (6) et un épaulement (8) du boîtier d'actionneur (3).

6. Soupape d'injection de carburant selon l'une quelconque des revendications 1 à 5,
**caractérisée en ce que**
le boîtier d'actionneur (3) est connecté à la partie de raccordement (4) par le biais d'un cordon de soudure (17).

7. Soupape d'injection de carburant selon l'une quelconque des revendications 1 à 6,
**caractérisée en ce que**
le corps de buse (12) est connecté à la partie de raccordement (4) par le biais d'un cordon de soudure (18).
